# EUROPÄISCHE PATENTANMELDUNG

(11) **EP 2 612 713 A1**
(43) Veröffentlichungstag der Anmeldung: **10.07.2013**
(21) Anmeldenummer: 12150301.5
(22) Anmeldetag: 05.01.2012
(51) Int. Cl.: B08B 1/00, A47L 13/16, A47L 13/51, A61L 2/12, A61L 2/26

(54) **Reinigungsgerät für ein Schwammtuch**

(71) Anmelder: Bauer, Holger, 22143 Hamburg (DE)
(72) Erfinder: Bauer, Holger, 22143 Hamburg (DE)
(74) Vertreter: Glawe, Delfs, Moll

(57) **Zusammenfassung**

Die Erfindung betrifft ein System umfassend ein Schwammtuch (4), das eine erste Wischfläche (43) aufweist und ein Reinigungsgerät (2) zur Aufnahme des Schwammtuchs (4), wobei das Reinigungsgerät (2) einen Behälter (21) mit einer ersten Lagerfläche (41) sowie einen Deckel (22) umfasst. Erfindungsgemäß ist vorgesehen, dass das Reinigungsgerät (2) aus einem wärmeisolierenden, hitzebeständigen und mikrowellengeeigneten Material besteht und zur Anordnung in einem Garraum eines Mikrowellenofens ausgebildet ist, wobei die erste Lagerfläche (41) die erste Wischfläche (43) des Schwammtuchs (4) überragt und das Reinigungsgerät (2) eine erste Abdampföffnung aufweist. Mit der Erfindung wird eine einfache und hygienische Reinigung des Schwammtuchs (4) in einer Mikrowelle ermöglicht.

## Beschreibung

Die Erfindung betrifft ein Reinigungsgerät zur Aufnahme eines zu desinfizierenden Schwammtuchs.

Haushaltsübliche Schwammtücher weisen nach dem Auswringen noch eine Restfeuchtigkeit auf. Eine vollständige, schnelle Trocknung ist i. d. R. nicht möglich. Dies begünstigt die Vermehrung von Keimen in den Schwammtüchern. Daher weisen Schwammtücher von allen Haushaltsgegenständen mit die höchste Konzentration an pathogenen Keimen auf. Im Hinblick darauf, dass mit einem Schwammtuch üblicherweise auch Besteck und Geschirr abgewischt werden können, ist eine Desinfektion des Schwammtuchs erforderlich. Die sinn- und wirkungsvollste Maßnahme zur schnellen Desinfektion besteht in einer ein bis zwei minütigen Bestrahlung des Schwammtuchs mit Mikrowellen bei ca. 1000 Watt Leistung.

Eine bekannte Desinfektionsmethode ist, die Tücher im feuchten Zustand in die Mikrowelle zu legen und mit Mikrowellen zu bestrahlen. Nachteilig hierbei ist, dass sich die bestrahlten Tücher aufgrund der in ihnen enthaltenen Flüssigkeit stark erhitzen. Durch die Erhitzung können beim Herausnehmen der Schwammtücher aus der Mikrowelle Verbrennungen verursacht werden. Nach dem Entfernen des Schwammtuchs aus dem Mikrowellenofen wird das Schwammtuch üblicherweise in der Nähe der Spüle gelagert. Die Spüle weist üblicherweise ebenfalls eine hohe Konzentration von pathogenen Keimen auf. Falls das Schwammtuch noch eine Restfeuchte enthält, siedeln sich am Lagerort wieder Keime auf dem Schwammtuch an und vermehren sich.

Aufgabe der Erfindung ist es, eine Vorrichtung zu schaffen, die die oben genannten Nachteile verhindert.

Die erfindungsgemäße Lösung liegt in einer Vorrichtung mit den Merkmalen der unabhängigen Ansprüche. Vorteilhafte Weiterbildungen sind Gegenstand der abhängigen Ansprüche.

Das erfindungsgemäße System umfasst ein Schwammtuch, das eine erste Wischfläche aufweist, und ein Reinigungsgerät zur Aufnahme des Schwammtuchs, wobei das Reinigungsgerät einen Behälter mit einer ersten Lagerfläche sowie einen Deckel umfasst, wobei das Reinigungsgerät aus einem wärmeisolierenden, hitzebeständigen und mikrowellengeeigneten Material besteht und zur Anordnung in einem Garraum eines Mikrowellenofens ausgebildet ist, wobei die erste Lagerfläche die erste Wischfläche des Schwammtuchs überragt und das Reinigungsgerät eine erste Abdampföffnung aufweist.

Nachfolgend werden zunächst einige Begriffe erläutert:
Unter Wischflächen werden bei einem handelsüblichen Schwammtuch die ungefalteten Seitenflächen verstanden, mit denen üblicherweise gewischt wird.
Unter Lagerflächen werden die Innenseiten des Behälters und des Deckels verstanden, auf denen das Schwammtuch ungefaltet angeordnet werden kann.

Der Erfindung liegt der Gedanke zu Grunde, eine einfache und hygienische Reinigung des Schwammtuchs zu ermöglichen.

Das Reinigungsgerät bildet ein Behältnis für das zu desinfizierende Schwammtuch. Ist das Schwammtuch in dem Reinigungsgerät angeordnet, kann es nicht mehr berührt werden. Dadurch wird nach der Reinigung eine erneute Kontamination des Schwammtuchs mit Keimen verhindert. Durch die wärmeisolierende Eigenschaft des Reinigungsgeräts kann das Schwammtuch erhitzt werden, ohne dass das Reinigungsgerät sich erhitzt. Somit kann es gefahrlos angefasst werden. Durch die Hitzebeständigkeit und die Eignung für die Mikrowelle kann das Reinigungsgerät in einer Mikrowelle benutzt werden, ohne dass es durch ein erhitztes Schwammtuch beschädigt wird. Die Abdampföffnungen ermöglichen ein Entweichen der verdampften Flüssigkeit aus dem Reinigungsgerät. Damit wird vermieden, dass sich Druck in seinem Inneren aufbaut. Weiter braucht das Schwammtuch nicht mehr aus dem Reinigungsgerät entfernt zu werden, solange es nicht benutzt wird. Das Reinigungsgerät kann damit auch als keimfreier und trockener Lagerort für das Schwammtuch fungieren. Selbst wenn das Schwammtuch nach der Desinfektion noch Restfeuchtigkeit enthält, siedeln sich in der desinfizierten Umgebung des Schwammtuchs im Reinigungsgerät keine neuen Keime an. Das erfindungsgemäße System bewirkt, Schwammtücher ökologisch und ökonomisch sinnvoll zu desinfizieren und zu lagern.

Mit Vorteil ist der Deckel verriegelbar. Die Verriegelbarkeit bewirkt, dass das Reinigungsgerät verschlossen bleibt. Damit kann das Reinigungsgerät jede räumliche Ausrichtung annehmen, ohne dass das Schwammtuch aus dem Behälter fällt. In einer vorteilhaften Ausführungsform weist eine Seite des Deckels eine als Klappscharnier ausgeführte Verbindungskomponente auf, die mit einer Seite des Behälters verbunden ist. Zum Öffnen und Schließen des Behälters wird der Deckel aufgeklappt. Deckel und Behälter können dazu aus einem Teil ausgeführt sein, wobei die Verbindungkomponente zwischen Deckel und Behälter so dünn ausgestaltet ist, dass sie flexibel ist.

Alternativ können Deckel und Behälter durch ein separates an Deckel und Behälter angeordnetes Scharnier miteinander verbunden sein.

Das Scharnier kann mit Vorteil ein Blockierelement aufweisen, das den Öffnungswinkel zwischen Deckel und Behälter auf höchstens 90 Grad begrenzt. Wird das System mittels eines Befestigungselements an einer Wand befestigt, weist die Seite des Reinigungsgeräts, an der die Verbindungkomponente zwischen Deckel und Behältnis angeordnet ist, nach unten. Dabei sind die Lagerflächen vertikal angeordnet. Das darin enthaltene Schwammtuch kann auch bei Öffnen des Deckels nicht auf den Boden fallen. Vielmehr kann das Schwammtuch durch das Öffnen automatisch auf dem Deckel angeordnet werden. In dieser Anordnung kann das Schwammtuch einfach entnommen werden.

In einer weiteren vorteilhaften Ausführungsform weist der Deckel ein Kondensationselement auf, an dem die aus dem Schwammtuch ausgedampfte Flüssigkeit kondensieren kann. Weiter weist der Behälter eine Sicke auf, zu der die kondensierte Flüssigkeit geleitet wird. Die Sicke fängt die Flüssigkeit auf, sodass sie nicht aus dem Behälter austreten kann.

Vorteilhafterweise weist das Reinigungsgerät eine Abflussöffnung auf, durch die die kondensierte Flüssigkeit abgegossen werden kann.

Damit die Restfeuchtigkeit des Schwammtuchs nach der Bestrahlung mit den Mikrowellen entweichen kann, weist das Reinigungsgerät mit Vorteil Lüftungsöffnungen auf, die mittels eines Schiebers verschlossen werden können. Während der Lagerung des Schwammtuchs außerhalb der Mikrowelle können die Lüftungsöffnungen geöffnet werden, sodass das Innere des Reinigungsgeräts belüftet wird.

In einer weiteren vorteilhaften Ausführungsform weist das System eine einrastbare Halterung mit einer Vorderseite und einer Rückseite auf. Weiter umfasst die Halterung ein Befestigungselement, wobei die Halterung über ein erstes und zweites Verbindungselement mit dem Behälter verbindbar ist. Mittels des Befestigungselements der Halterung kann der Behälter an einer senkrechten Fläche angeordnet werden. Dadurch wird eine platzsparende Lagerung für das System ermöglicht. Die Einrastbarkeit der Halterung an dem Behälter bewirkt eine einfache und schnelle Verbindung zwischen den beiden Systemkomponenten.

Vorteilhafter Weise ist das Befestigungselement in einer ersten Ausführungsform als Saugnapf ausgestaltet. Damit kann das System an jeder glatten Oberfläche, wie zum Beispiel einer gekachelten Wand, oder einer Kühlschranktür, auf einfache Weise sicher befestigt werden. In einer zweiten vorteilhaften Ausführungsform ist das Befestigungselement als Magnet ausgestaltet. Damit wird an magnetischen Flächen ein sicherer Halt ermöglicht. Das System weist damit eine flexible Lagermöglichkeit je nach Bedarf auf.

In einer weiteren vorteilhaften Ausführungsform ist das erste Verbindungselement als hinterschnittene Schiene ausgeführt. Das zweite Verbindungselement ist als Stabelement mit einem Kopf ausgeführt, der komplementär zum Hinterschnitt der Schiene ausgeformt ist. Die Schiene verläuft parallel zu den Lagerflächen des Reinigungsgeräts. Ein Ende der Schiene ist dabei in Richtung der Verbindung zwischen Deckel und Behälter ausgerichtet. Dieses Ende der Schiene ist offen, sodass von dieser Seite das zweite Verbindungselement in die Schiene hineingeschoben werden kann. Dadurch wird die Kopplung zwischen dem Reinigungsgerät und der Halterung erzeugt. Das gegenüberliegende Ende der Schiene weist ein geschlossenes Ende auf. Damit wird bei der Kopplung der Halterung mit dem Reinigungsgerät eine formschlüssige Verbindung zwischen dem ersten und dem zweiten Verbindungselement bewirkt.

Mit Vorteil ist das Reinigungsgerät aus einem festen und spritzgussfähigen Material ausgeführt. Die Festigkeit des Materials erhöht die Handhabbarkeit des Systems. Durch die Spritzgussfähigkeit wird die Herstellung des Reinigungsgeräts erleichtert.

Weiter umfasst die erfindungsgemäße Lösung ein Reinigungsgerät zur Aufnahme eines Schwammtuchs, das eine erste Wischfläche umfasst, wobei das Reinigungsgerät einen Behälter mit einer ersten Lagerfläche sowie einen Deckel umfasst, wobei das Reinigungsgerät aus einem wärmeisolierenden, hitzebeständigen und mikrowellengeeigneten Material besteht und in einen Garraum eines Mikrowellenofens angeordnet werden kann, wobei die erste Lagerfläche die erste Wischfläche des Schwammtuchs überragt und der Deckel eine erste Abdampföffnung aufweist.

Anhand eines Ausführungsbeispiels wird die Erfindung nachfolgend in Bezugnahme auf die beigefügte Zeichnung näher erläutert. Es zeigen:
- Fig. 1:: eine schematische Darstellung der erfindungsgemäßen Vorrichtung;
- Fig. 2a,b:: Rückansicht (a) und Ansicht von unten (b) des Reinigungsgeräts;
- Fig. 3:: Seitenansicht des Reinigungsgeräts im geöffneten Zustand;
- Fig. 4a-c:: Ansicht der Halterung von unten (a), vorne (b) und hinten (c);
- Fig. 5:: Darstellung der Innenseite des Deckels mit Abdampföffnungen;
- Fig. 6:: Darstellung des Innenraums des Reinigungsgeräts mit Kondensationselement und Sicke; und
- Fig. 7:: Darstellung des Reinigungsgeräts von vorne mit Lüftungsöffnung.

In Fig. 3 wird das System 1 aus Reinigungsgerät 2 und Schwammtuch 4 gezeigt, wobei das Schwammtuch 4 im Reinigungsgerät 2 angeordnet ist und eine erste Wischfläche 43 aufweist.

Das Reinigungsgerät 2 weist einen Behälter 21 und einen Deckel 22 auf. Der Deckel 22 umfasst eine erste Abdampföffnung 51. Durch diese Öffnung 51 kann Dampf, der sich durch die Erhitzung des feuchten Schwammtuchs 4 in der Mikrowelle bildet, aus dem Reinigungsgerät 2 entweichen. Es kann sich somit kein Überdruck innerhalb des Reinigungsgeräts 2 aufbauen.

Behälter 21 und Deckel 22 sind durch eine Verbindungskomponente 28 miteinander verbunden. Die Verbindungskomponente 28 ist zwischen einer Seite des Behälters 21 und einer Seite des Deckels 22 angeordnet.

In einer ersten bevorzugten Ausführungsform ist die Verbindungskomponente 28 als Scharnier ausgeführt.

In einer alternativen bevorzugten Ausführungsform ist die Verbindungskomponente 28 als dünner Materialssteg zwischen Deckel 22 und Behälter 21 ausgeführt. Das Reinigungsgerät 2 ist in dieser Ausführungsform aus einem Stück ausgeformt. In beiden Ausführungsformen ermöglicht die Verbindungskomponente 28 das Klappen des Deckels 22 in Bezug auf den Behälter 21.

Der Deckel 22 weist weiter ein Verriegelungselement 23 auf, das an der zur Verbindungskomponente 28 gegenüberliegenden Seite des Deckels 22 angeordnet ist. Ist Deckel 22 in geschlossenem Zustand auf dem Behälter 21 angeordnet, kann das Verriegelungselement 23 in einer hinterschnittenen Ausnehmung 29 des Behälters 21 eingerastet werden, sodass eine Verriegelung bewirkt wird. Das Öffnen des Deckels 22 ist erst nach Entriegeln des Verriegelungselements 23 möglich. Das Verriegelungselement 23 kann als Haken 23' ausgeführt sein, der mittels eines flexiblen Stegs mit dem Deckel verbunden ist. Der Haken 23' greift in den Hinterschnitt der Ausnehmung 29 ein. Die Entriegelung des Verriegelungselements 23 erfolgt durch das Anheben des Hakens 23' innerhalb der Ausnehmung 29, sodass der Haken 23' nicht mehr in den Hinterschnitt eingreift.

Das Reinigungsgerät 2 weist weiter ein erstes Verbindungselement 24 auf. Das Verbindungselement 24 ist an der Außenseite des Behälters 21 angeordnet. Das erste Verbindungselement 24 umfasst eine erste Schiene 25, die einseitig offen ausgeführt ist. Sie verläuft parallel zur Rückseite des Behälters 21 und senkrecht zu der Seite mit der Verbindungskomponente 28. Weiter umfasst die Schiene 25 einen Hinterschnitt 27. Das geschlossene Ende 26 der Schiene 25 weist von der Verbindungskomponente 28 weg.

In die Schiene 25 kann ein zweites Verbindungselement 33 der Halterung 3 eingeschoben werden. Das zweite Verbindungselement 33 weist dazu einen Kopf 34 auf, der in den Hinterschnitt 27 des ersten Verbindungselements 24 eingreift. Das zweite Verbindungselement 33 wird so weit in das Verbindungselement 24 eingeschoben, bis es formschlüssig an dem Ende 26 angeordnet ist.

Die Verbindungskomponente 28 ist als Klappmechanismus ausgeführt, mit dem der Deckel 22 in Bezug auf den Behälter 21 aufgeklappt werden kann. Der maximale Winkel zwischen Deckel und Behälter kann durch ein Blockierelement 28' das an der Verbindung angeordnet ist beschränkt werden. Der Deckel 22 lässt sich aufgrund des Blockierelements 28' nur bis zu einem Winkel von 90 Grad aufklappen. Der Deckel 22 weist weiter eine zweite Lagerfläche 42 auf und der Behälter 21 eine erste Lagerfläche 41. An den Lagerflächen 41, 42 wird ein zu desinfizierendes Schwammtuch 4, das mindestens eine Wischfläche 43 aufweist, angeordnet. Die Lagerflächen 41, 42 sind größer als die Wischfläche 43 und überragen sie. Im geschlossenen Zustand liegt das Schwammtuch 4 an beiden Lagerflächen 41, 42 mit jeweils einer Wischfläche 43 an.

Das Reinigungsgerät 2 besteht aus einem wärmeisolierenden, hitzebeständigen und mikrowellengeeigneten Material. Mittels dieser Materialeigenschaften kann das Mikrowellenbehältnis 2 in seinem Innern ein durch Mikrowellenbestrahlung erhitztes Schwammtuch 4 enthalten, ohne das sich die Oberfläche des Mikrowellenbehältnisses 2 erhitzt oder verformt.

An der Außenseite des Deckels 22 kann eine Lüftungsöffnung 47 angeordnet werden. Diese Lüftungsöffnung 47 ist durch einen Schieber 46 verschließbar. Nach der Desinfektion des Schwammtuchs 4 kann der Innenraum des Reinigungsgeräts 2 durch die Lüftungsöffnung 47 belüftet werden. Auf diese Weise kann Restfeuchtigkeit, die noch in dem Schwammtuch 4 enthalten sein kann, entweichen.

Die zweite Lagerfläche 42 kann ein Kondensationselement 44 aufweisen. Das Kondensationselement 44 besteht aus einem Material mit hoher Wärmeleitfähigkeit und hoher Wärmekapazität. Durch die hohe Wärmekapazität erhitzt es sich nur langsam bei Kontakt mit der verdampften Flüssigkeit. Die hohe Wärmeleitfähigkeit bewirkt eine schnelle Ableitung der Wärme von der mit dem Dampf in Kontakt stehenden Fläche. Dadurch bleibt die Oberfläche des Kondensationselements 44 auch bei Kontakt mit Dampf kühl. Die aus dem Schwammtuch 4 entweichende Feuchtigkeit kondensiert an dem Kondensationselement 44. Das Kondensationselement 44 ist so geformt, dass die kondensierte Flüssigkeit auf eine Sicke 45, die um die erste Lagerfläche 41 des Behälters 21 angeordnet ist, geführt wird. Während der Bestrahlung des Schwammtuchs 4 in der Mikrowelle sammelt sich die kondensierte Flüssigkeit in der Sicke 45. Die Sicke 45 weist weiter eine Abflussöffnung 48 auf. In der Abflussöffnung 48 ist eine Verschlußkomponente 49 angeordnet. Sie verschließt die Abflussöffnung 48. Nach der Entnahme des Reinigungsgeräts 2 aus der Mikrowelle kann mittels der Abflussöffnung 48 die Flüssigkeit aus der Sicke 45 gegossen werden, ohne den Deckel 22 aufzuklappen. Dazu muss lediglich die Verschlußkomponente 49 aus der Abflussöffnung 48 gelöst werden.

Die Halterung 3 weist eine Vorderseite 31 und eine Rückseite 35 auf. Die Vorderseite 31 umfasst das zweite Verbindungselement 33. Die Rückseite 35 weist ein erstes Befestigungselement 35 auf. Das Befestigungselement 35 ist in einer besonders bevorzugten Ausführungsform als Saugnapf ausgestaltet. In einer alternativen Ausführungsform kann das Befestigungselement 35 auch als Magnet ausgeführt sein.

Die Benutzung des Systems 1 kann wie folgt durchgeführt werden. Das Reinigungsgerät 2 und die Halterung 3 werden von einander getrennt, indem das zweite Verbindungselement 33 aus dem ersten Verbindungselement 24 hinaus geschoben wird. Das Reinigungsgerät 2 wird so auf dem ersten Verbindungselement 24 angeordnet, dass die erste Lagerfläche 41 horizontal ausgerichtet ist. Das Verschlusselement 23 wird betätigt, sodass der Deckel 22 aufgeklappt werden kann. Das Schwammtuch 4 wird ungefaltet auf der ersten Lagerfläche 41 angeordnet. Der Deckel 22 wird zugeklappt, sodass das Verschlusselement 23 in der Ausnehmung 29 einrastet und der Deckel 22 verriegelt ist. Das Reinigungsgerät 2 wird mittels einer Mikrowelle zirka zwei Minuten bei 1000 Watt Leistung bestrahlt. Nach der Bestrahlung wird das Reinigungsgerät 2 aus dem Garraum der Mikrowelle entnommen und die kondensierte Flüssigkeit über die Abflussöffnung 48 aus dem Reinigungsgerät 2 ausgegossen.

Die Halterung 3 wird an dem Reinigungsgerät 2 mittels der Verbindungselemente 24, 33 angekoppelt. Mittels des Befestigungselements 35 wird das System 1 an einer vertikal ausgerichteten Oberfläche befestigt. Weiter kann der Schieber 46 verschoben werden, sodass die Lüftungsöffnungen 47 geöffnet sind. Auf dieser Weise wird während der Lagerung die Belüftung des Innenraums des Reinigungsgeräts 2 gewährleistet und Restfeuchtigkeit, die im Schwammtuch 4 verblieben ist, kann verdunsten. Zur Entnahme des Schwammtuchs 4 braucht lediglich der Deckel 22 geöffnet werden. Das Blockierelement 28' verhindert ein Aufklappen des Deckels 22 über einen Winkel von 90 Grad hinaus, sodass das Schwammtuch 4 auch bei Lagerung in der Vertikalposition nicht auf den Boden fallen kann. Vielmehr ist das Schwammtuch 4 auf der zweiten Lagerfläche 42 des Deckels 22 angeordnet, sodass es einfach entnommen werden kann.

## Patentansprüche

1. System umfassend
- ein Schwammtuch (4), das eine erste Wischfläche (43) aufweist; und
- ein Reinigungsgerät (2) zur Aufnahme des Schwammtuchs (4), wobei das Reinigungsgerät (2) einen Behälter (21) mit einer ersten Lagerfläche (41) sowie einen Deckel (22) umfasst,
**dadurch gekennzeichnet, dass**
das Reinigungsgerät (2) aus einem wärmeisolierenden, hitzebeständigen und mikrowellengeeigneten Material besteht und zur Anordnung in einem Garraum eines Mikrowellenofens ausgebildet ist, wobei die erste Lagerfläche (41) die erste Wischfläche (43) des Schwammtuchs (4) überragt und das Reinigungsgerät (2) eine erste Abdampföffnung (51) aufweist.

2. System nach einem der vorhergehenden Ansprüche,
**dadurch gekennzeichnet, dass**
der Deckel (22) verriegelbar ist.

3. System nach einem der vorhergehenden Ansprüche,
**dadurch gekennzeichnet, dass**
eine Seite des Deckels (22) eine Verbindungskomponente (28) aufweist, die mit einer Seite des Behälters (21) verbunden ist, wobei die Verbindungskomponente (28) als Scharnier ausgestaltet ist.

4. System nach Anspruch 3
**dadurch gekennzeichnet, dass**
die Verbindungskomponente (28) ein Blockierelement (28') aufweist, das den Öffnungswinkel der Verbindungskomponente (28) auf höchstens 90 Grad beschränkt.

5. System nach einem der vorhergehenden Ansprüche
**dadurch gekennzeichnet, dass**
der Deckel (22) ein Kondensationselement (44) aufweist, wobei an der ersten Lagerfläche (41) eine Sicke (45) vorgesehen ist.

6. System nach Anspruch 5
**dadurch gekennzeichnet, dass**
die Sicke (45) eine Abflussöffnung (48) aufweist, wobei in der Abflussöffnung (48) eine Verschlusskomponente (49) lösbar angeordnet ist.

7. System nach einem der vorhergehenden Ansprüche
**dadurch gekennzeichnet, dass**
der Deckel (22) eine Lüftungsöffnung (47) umfasst, die mittels eines Schiebers (46) verschlossen werden kann.

8. System nach einem der vorhergehenden Ansprüche,
**dadurch gekennzeichnet, dass**
das System (1) eine einrastbare Halterung (3) mit einer Vorderseite (31) und einer Rückseite (31) sowie einem Befestigungselement (35) umfasst, wobei die Halterung (3) über ein erstes und zweites Verbindungselement (24, 33) mit dem Behälter (2) verbindbar ist.

9. System nach einem der vorhergehenden Ansprüche
**dadurch gekennzeichnet, dass**
das Befestigungselement (35) ein Saugnapf ist.

10. System nach den Ansprüchen 1 bis 8
**dadurch gekennzeichnet, dass**
das Befestigungselement (35) ein Magnet ist.

11. System nach einem der vorhergehenden Ansprüche
**dadurch gekennzeichnet, dass**
das zweite Verbindungselement (33) einen Kopf (34) aufweist und das erste Verbindungselement (24) eine Schiene (25) zur Aufnahme des Kopfs (34), wobei die Schiene (25) ein geschlossenes Ende (26) aufweist und parallel zur ersten Lagerfläche (41) und senkrecht zu der Seite des Deckels (22) ausgerichtet ist, der die Verbindungskomponente (28) aufweist, und das geschlossene Ende (26) von der Verbindungskomponente (28) weg weist.

12. System nach einem der vorhergehenden Ansprüche,
**dadurch gekennzeichnet, dass**
das Reinigungsgerät (2) aus festem, spritzgussfähigem Material besteht.

13. Reinigungsgerät (2) zur Aufnahme eines Schwammtuchs (4), das eine erste Wischfläche (43) umfasst, wobei das Reinigungsgerät (2) einen Behälter (21) mit einer ersten Lagerfläche (41) sowie einen Deckel (22) umfasst,
**dadurch gekennzeichnet, dass**
das Reinigungsgerät (2) aus einem wärmeisolierenden, hitzebeständigen und mikrowellengeeigneten Material besteht und zur Anordnung in einem Garraum eines Mikrowellenofens ausgebildet ist, wobei die erste Lagerfläche (41) die erste Wischfläche (43) des Schwammtuchs (4) überragt und das Reinigungsgerät (2) eine erste Abdampföffnung (51) aufweist.

14. Reinigungsgerät nach Anspruch 13
**dadurch gekennzeichnet, dass**
das Reinigungsgerät (2) nach einem der Ansprüche 2-12 ausgestaltet ist.
